# EUROPÄISCHE PATENTSCHRIFT

(11) **EP 0 074 104 B1**
(45) Veröffentlichungstag und Bekanntmachung des Hinweises auf die Patenterteilung: **06.05.1987**
(21) Anmeldenummer: 82108176.7
(22) Anmeldetag: 04.09.1982
(51) Int. Cl.: B26F 1/36

(54) **Brieflocher**
Perforating pliers
Perforateur

(30) Priorität: 09.09.1981 DE 8126183 U
(43) Veröffentlichungstag der Anmeldung: 16.03.1983
(73) Patentinhaber: Firma Louis Leitz, D-70469 Stuttgart (DE)
(72) Erfinder: Dudde, Eitel, D-7000 Stuttgart 1 (DE)
(74) Vertreter: Patentanwälte Dr. Ing. Eugen Maier Dr. Ing. Eckhard Wolf

## Beschreibung

Die Erfindung betrifft einen Einfach-Brieflocher mit einem unter der Einwirkung einer Rückholfeder stehenden, im Oberteil des Brieflochers geführten Lochstempel. Es wird mit der Erfindung angestrebt, einen Einfach-Brieflocher einfacher und raumsparender Bauart anzugeben, der nur geringe Herstellungskosten verursacht und bequem in einer Aktentasche oder dergleichen untergebracht werden kann.

Der erfindungsgemäße Locher weist die im Anspruch 1 angebenen Merkmale auf.

Vonteilhafte Ausgestaltungen der Erfindung sind in den Ansprüchen 2 bis 4 angegeben.

Die Herstellung des Brieflochers verursacht insbesondere deshalb nur sehr geringe Kosten, weil der Brieflocher praktisch nur aus zwei Teilen, dem vorzugsweise aus Kunststoff gefertigten Gehäuse und dem in dieses einsetzbaren metallischen Lochstempel besteht, so daß es zur Montage des Brieflochers keiner besonderen Vorrichtungen bedarf.

Eine ausreichende Federung der das Gehäuse oben abdeckenden Platte kann durch eine Verjüngung des Materials oder auch dadurch erzielt werden, daß nur ein durch zwei Einschnitte begrenztes Mittelteil der Deckplatte an dem Lochstempel angreift und als federnde Zunge ausgebildet ist. Der Lochstempelhub ist durch den Abstand der federnden Deckplatte bzw. des federnden Deckplatte mittelteils von dem die Führung des Lochstempels bildenden Teil des Gehäuses bestimmt und damit begrenzt, so daß eine übermäßige Beanspruchung der Deckplatte vermieden ist.

In der Zeichnung ist ein Ausführungsbeispiel des erfindungsgemäßen Lochers in einem senkrechten Schnitt dargestellt.

Der vorzugsweise aus Kunststoff bestehende körper des Brieflochers weist eine von vier Seitenwänden umschlossene Schnitzelkammer 1 auf, deren oberen Abschluß der Matrizensteg 2 bildet. Der Einschubschlitz wird an seiner oberen Seite durch einen auskragenden, die Führung des Lochstempels 3 bildenden Arm 4 begrenzt. Der Lochstempel 3 weist einen verbreiterten, als Drucktaste dienenden Kopf 31 und unter diesem eine Ringnut 32 auf, in die die an ihrem vorderen Ende gabelförmig ausgebildete Deckplatte 5 eingreift. Die Schnitzelkammer 1 weist in einer Seitenwand oder in der Bodenplatte eine Aussparung auf, die mittels einer abnehmbaren Platte verschlossen ist.

## Patentansprüche

1. Einfach-Brieflocher mit einem unter der Einwirkung einer Rückholfeder stehenden, im Oberteil des Brieflochers geführten Lochstempel, dadurch gekennzeichnet, daß das Oberteil und das die Matrize (2) und die Schnitzelkammer (1) bildende Unterteil des Brieflochers zusammen - mit einer federnden, den verbreiterten, als Drucktaste ausgebildeten Kopf (31) des Lochstempels (3) untergreifenden Deckplatte (5) einstückig ausgebildet ist.

2. Einfach-Brieflocher nach Anspruch 1, dadurch gekennzeichnet, daß ein durch zwei parallele Einschnitte begrenztes Mittelteil der Deckplatte (5) eine den verbreiterten Kopf (31) des Lochstempels (3) untergreifende federnde Zunge bildet.

3. Einfach-Brieflocher nach den Ansprüchen 1 und 2, dadurch gekennzeichnet, daß der Schaft des Lochstempels (3) eine Ringnut (32) aufweist, in die das gabeldörmig ausgebildete freie Ende der federnden Deckplatte (5) bzw. des durch zwei Einschnitte begrenzten Deckplattenmittelteils eingreift.

4. Einfach-Brieflocher nach einem der Ansprüche 1 bis 3, dadurch gekennzeichnet, daß in einer der die Schnitzelkammer begrenzenden Wände oder in der sie begrenzenden Bodenplatte eine mit einer einrastbaren Platte verschließbare Aussparung vorgesehen ist.

## Claims

1. A single-action paper perforator having in the upper portion thereof a hole punch which is acted upon by a return spring, characterised in that the upper portion, and the lower portion of the perforator which constitutes the die (2) and the scraps compartment (1), is designed to be integral with a spring-loaded cover plate (5), which grips the enlarged head (31) of the hole punch (3) from below, the head being designed as a pushbutton.

2. The single-action paper perforator of claim 1, characterised in that a central portion of the cover plate (5) delimited by two parallel incisions forms a spring-loaded tongue which grips the enlarged head (31) of the hole punch (3) from below.

3. The single-action paper perforator of claims 1 and 2, characterised in that the shank of the hole punch (3) exhibits an annular groove (32), into-which respectively engages the bifurcated free end of the spring-loaded cover plate (5) and of the central portion of the cover plate delimited by two incisions.

4. The single-action paper perforator of any of claims 1 to 3, characterised in that in one of the walls delimiting the scraps compartment, or in the base plate delimiting the latter, there is provided a recess which can be sealed by a latching plate.

## Revendications

1. Perforateur avec un poinçon unique guidé dans la partie supérieure du perforateur et soumis à l'action d'un ressort de rappel, caractérisé en ce que la partie supérieure et la partie inférieure, qui forme la matrice (2) et la chambre à déchets (1), du perforateur, conjointement avec une plaque de recouvrement élastique (5) s'engageant sous la tête élargie (31), réalisée en tant que bouton presseur, du poinçon (3), sont réalisées en une seule pièce.

2. Perforateur à poinçon unique selon la revendication 1, caractérisé en ce qu'une partie médiane, limitée par deux entailles parallèles, de la plaque de recouvrement (5) forme une languette élastique s'engageant sous la tête élargie (31) du poinçon (3).

3. Perforateur à poinçon unique selon la revendication 1 ou 2, caractérisé en ce que le fût du poinçon (3) présente une rainure annulaire (32) dans laquelle s'engage l'extrémité libre en forme de fourche de la plaque de recouvrement élastique (5), ou de la partie médiane, limitée par deux entailles, de la plaque de recouvrement.

4. Perforateur à poinçon unique selon l'une quelconque des revendications précédentes, caractérisé en ce que dans l'une des parois limitant la chambre à déchets ou dans la plaque de base limitant cette dernière est prévu un évidement pouvant être fermé avec une plaque susceptible d'y être encastrée.
